# EUROPÄISCHE PATENTSCHRIFT

(11) **EP 0 794 912 B1**
(45) Veröffentlichungstag und Bekanntmachung des Hinweises auf die Patenterteilung: **06.05.1999**
(21) Anmeldenummer: 95936934.9
(22) Anmeldetag: 06.12.1995
(51) Int. Cl.: B65G 1/02

(54) **REGAL FÜR AUS- UND EINFAHRBARE LADUNGSTRÄGER**
RACK FOR INSERTABLE AND REMOVABLE LOAD CARRIERS
RATELIER POUR PORTE-CHARGES POUVANT ETRE INTRODUITS ET RETIRES

(30) Priorität: 23.12.1994 CH 3940/94
(43) Veröffentlichungstag der Anmeldung: 17.09.1997
(73) Patentinhaber: SSI Schäfer AG, 8213 Neunkirch (CH)
(72) Erfinder: GIARRUSSO, Domenico, CH-5726 Unterkulm (CH)
(74) Vertreter: Schmauder, Klaus Dieter
(86) Internationale Anmeldenummer: CH9500292
(87) Internationale Veröffentlichungsnummer: WO9620120

(56) Entgegenhaltungen:
- DE-B- 1 230 982
- DE-U- 9 307 656
- DE-U- 9 317 025
- US-A- 2 971 658
- US-A- 3 796 410
- US-A- 4 570 806

## Beschreibung

### Technisches Gebiet

Die Erfindung betrifft ein Regal für aus- und einfahrbare Ladungsträger gemäss Oberbegriff des Anspruches 1. Solche Regale werden insbesondere in der automatisierten Lagertechnik verwendet.

### Stand der Technik

Regale der eingangs genannten Art sind für Zieh-, Greif- und Hebetechnik in der Lagertechnik in grosser Anzahl bekannt, so beispielsweise aus der US-PS 4 570 806. Solche Regale sind relativ kompliziert aufgebaut und damit teuer in der Herstellung und der Montage, da sie Stützen aus Vollprofil und Auflagewinkel mit Auffahrschrägen oder Auflagestäbe aufweisen, die zusätzliche Sicherungsbauteile wie Sicherungsringe benötigen.

Die DE-U-93 07 656 beschreibt einen Regalbausatz, welcher aus Hohlprofilen gebildete Regalstützen mit verschiedenen Querschnitten aufweist, so auch solchen, die auf der Vorderseite abgeschrägt sind. Die Regalstützen enthalten vertikal verlaufende Lochreihen zur Aufnahme von Auflagestäben. Letztere sind als Bügel ausgebildet, die einerseits vertikal Stifte zum Einsetzen in die Löcher der Regalstützen und andererseits vertikale Stifte zum Eingreifen in Ausnehmungen in Fachböden aufweisen, welche als Ladungsträger für Bücher, Ordnet und dergleichen dienen. Abgesehen davon, dass diese Auflagestäbe bzw. Auflagestützen relativ kompliziert und damit kostspielig ausgebildet sind, sind sie als Auflage für aus- und einfahrbare Ladungsträger wie Paletten, Behälter und dergleichen ungeeignet. Die vertikal vorstehenden Stifte erfordern ein sehr genaues Einführen, Positionieren und Einrasten, was nur für permanent verbleibende Ladungsträger akzeptabel ist. Ausserdem würden die bügelartigen Auflagen beim Anheben und Herausnehmen der Ladungsträger von den Regalstützen gelöst.

### Darstellung der Erfindung

Aufgabe der Erfindung ist es, ein Regal der eingangs genannten Art zu schaffen, mit dem die genannten Nachteile vermieden sind.

Diese Aufgabe wird bei dem eingangs genannten Regal erfindungsgemäss gelöst durch die kennzeichnenden Merkmale des Anspruches 1. Durch die im Querschnitt zur Einfahrseite der Ladungsträger verjüngt ausgebildeten Regalstützen wird das Einfahren der Ladungsträger in gleicher Weise wie bei Regalen mit kompliziert ausgeformten Auflagewinkeln erleichtert, so dass sich in der Handhabung keinerlei Nachteile ergeben.

Diese Aufgabe wird bei dem eingangs genannten Regal erfindungsgemäss gelöst durch die kennzeichnenden Merkmale des Anspruches 1. Dadurch, dass die Auflageteile lediglich als horizontale, quer zur Einfahrrichtung ausgerichtete und in ihrer Lage fixierte Auflagestäbe ausgebildet sind, ergibt sich eine wesentliche Materialeinsparung gegenüber den konventionellen Auflagewinkeln. Ausserdem stehen keinerlei Teile in Einfahrrichtung über die Regalteile vor, so dass jegliche Gefahr der Verletzung oder des Hängenbleibens vermieden ist. Durch die im Querschnitt zur Einfahrseite der Ladungsträger verjüngt ausgebildeten Regalstützen wird dennoch das Einfahren der Ladungsträger in gleicher Weise wie bei den Auflagewinkeln erleichtert, so dass sich auch in der Handhabung keinerlei Nachteile ergeben. Das Einrasten der Auflagestäbe in Bodenausnehmungen der Ladungsträger stellt überdies sicher, dass die Ladungsträger nicht ungewollt von einem Auflagestab abgleiten können und erfordert für das Ein- und Ausfahren die Hebetechnik, d.h. das Aus- und Einfahren erfolgt in angehobenem Zustand und zum Absetzen bzw. Aufnehmen des Ladungsträgers ist das Absenken bzw. Anheben des Ladungsträgers im Regal erforderlich.

Vorteilhafte Ausgestaltungen des Regals sind in den Ansprüchen 2 bis 10 beschrieben.

Es kann gegebenenfalls zweckmässig sein, wenn die Regalstützen gemäss Anspruch 2 auch auf der der Einfahrseite abgewandten Seite verjüngt ausgebildet sind, um das Führen des Ladungsträgers in Ausfahrrichtung zu erleichtern.

Um die Flexibilität und modulare Bauweise der Regale zu verbessern, sind die Regalstützen nach Anspruch 3 in ansich bekannter Weise mit vertikal verlaufenden Lochreihen ausgestattet, um Auflagestäbe in verschiedenen Höhenlagen anzusetzen.

Das Regal kann nicht nur aus vertikalen Regalstützen gebildet sein, sondern überdies gemäss Anspruch 4 Querträger aufweisen, die ebenfalls Auflagestäbe für Ladungsträger tragen, so dass ein Regalfach nicht nur als Einzelplatz sondern als mehrplätziges Fach ausgestaltet sein kann, so dass zwei und mehr Ladungsträger hintereinander angeordnet sein können.

Besonders zweckmässig ist es, wenn die Auflagestäbe nach Anspruch 5 im Regalteil arretiert sind.

Die Ausgestaltung der Auflagestäbe nach Anspruch 6 erleichtern das Einfahren eines Ladungsträger in ein Regalfach.

Die Ansprüche 7 bis 10 beschreiben verschiedene Ausgestaltungen der Auflagestäbe, wobei die Auflagestäbe nach Anspruch 10 besonders bevorzugt sind.

### Kurze Beschreibung der Zeichnungen

Ausführungsbeispiele des Gegenstandes der Erfindung werden nachfolgend anhand der Zeichnungen näher beschrieben, dabei zeigen:
- Figur 1: ein einplätziges Regal in schaubildlicher Darstellung und im Ausschnitt;
- Figur 2: eine Regalstütze mit verschiedenen Auflagestäben in schaubildlicher Darstellung; und
- Figur 3: ein zweiplätziges Regal in schaubildlicher Darstellung und im Ausschnitt.

### Wege zur Ausführung der Erfindung

Die Figur 1 zeigt ein Regal im Ausschnitt, das einplätzig ausgebildet ist, d.h. welches pro Regalfach einen Ladungsträger 2 aufnimmt. Ein solcher Ladungsträger kann sehr verschieden ausgebildet sein, so zum Beispiel als Palette oder wie gezeigt als Behälter aus Kunststoff oder Metall. Das Regal enthält beispielsweise pro Regalfach vier vertikale Regalstützen 4, die als Hohlprofile ausgebildet sind. Jeweils zwei solcher Regalstützen können in bekannter Weise mittels Quer- und/oder Schrägstreben zu einem Ständerrahmen zusammengefasst sein. Die Regalstützen sind zur Einfahrseite hin verjüngt ausgestaltet und bilden somit Einfahrschrägen 6, die ein Einsetzen des Ladungsträgers 2 in das Regal erleichtern. Die Regalstützen 4 sind mit Auflagestäben 8 ausgestattet, die in Löchern 10 der Regalstützen 4 horizontal angeordnet sind. Jede Regalstütze 4 kann in vertikaler Richtung eine ganze Reihe solcher Löcher aufweisen, die jedoch der Einfachheit halber hier in Figur 1 nicht gezeigt sind. Die Auflagestäbe 8 stehen beidseits der Regalstützen 4 quer zur Einfahrrichtung 12 vor und dienen zum Absetzen des Ladungsträgers 2. Hierzu haben die Ladungsträger 2 auf jeder Seite beispielsweise zwei Bodenausnehmungen 14, in die die Auflagestäbe 8 beim Absetzen der Ladungsträger 2 jeweils einrasten, so dass sie in dieser Lage fixiert sind.

Die Figur 2 zeigt verschieden ausgestaltete Auflagestäbe 8a bis 8d, die in den Löchern 10 der Regalstützen 4 einsetzbar sind.

Der Auflagestab 8a ist als nach unten offenes U-Profil ausgestaltet, das an seiner Oberseite eine gerundete Auflagefläche 16 aufweist. Die Schenkel 18 des Auflagestabes 8a sind beidseits der Regalstütze 4 mit Einschnitten 20 versehen, so dass ausserhalb der Regalstütze 4 liegende Teile 22 des Schenkels 18 als Arretiermittel 24a dienend ausgebogen sind.

Der Auflagestab 8b der Figur 2 ist analog dem Auflagestab 8a der Figur 2 ausgebildet, wobei jedoch beidseits der Regalstütze 4 jeweils paarweise Einschnitte 26,28 angeordnet sind, so dass sich ein zungenartiger aufbiegbarer Teil 30 ergibt, der als Arretiermittel 24b dient.

Der Auflagestab 8c der Figur 2 ist als Rohrstück ausgestaltet und enthält als Arretiermittel 24c ausserhalb der Regalstütze 4 umlaufende Nuten 32, in die Sicherungsringe 34 eingesetzt sind.

Der Auflagestab 8d der Figur 2 ist als vollzylindrischer Stab ausgestaltet und weist als Arretiermittel 24d im Bereich der Regal stützen 4 einen im Durchmesser reduzierten Abschnitt 36 auf. Der Auflagestab 8d ist im Bereich des reduzierten Abschnittes 36 geteilt, wobei eine Hälfte einen Gewindebolzen 38 und die andere Hälfte eine Gewindebohrung 40 aufweist, so dass die Hälften durch Verschrauben verbindbar sind.

Die Figur 3 zeigt schliesslich ein Regal, das analog dem Regal der Figur 1 aufgebaut ist, wobei jedoch die einzelnen Fächer 2-plätzig ausgestaltet sind, so dass zwei Ladungsträger 2 hintereinander abgesetzt werden können. Das Regal weist hierzu in Ergänzung des Regales der Figur 1 noch Querträger 42 auf, welche die vertikalen Regalstützen 4 in Einfahrrichtung 12 miteinander verbinden und wobei diese Querträger analog den vertikalen Regalstützen ebenfalls Auflagestäbe 8 tragen. Die Querträger können gleichzeitig Teile des Ständerrahmens bilden.

Im Gegensatz bzw. in Ergänzung zu den dargestellten Ausführungsbeispielen können die vertikalen Regalstützen auch auf der der Einfahrseite abgewandten Seite verjüngt ausgestaltet sein und Einfahrschrägen bilden. Ferner können die Regale mit den üblichen Versteifungs- und Stabilisierungmitteln, wie Diagonalstreben usw. ausgerüstet sein.

## Patentansprüche

1. Regal für aus- und einfahrbare Ladungsträger, welches aus einem Hohlprofil gebildete vertikale Regalstützen (4) mit vertikal verlaufenden Lochreihen (10) zur Aufnahme von Auflagestäben (8a,8b) aufweist, wobei diese als quer zur Einfahrrichtung (12) der Ladungsträger (2) und horizontal ausgerichtete sowie in ihrer Lage fixierte Auflagestäbe (8,8a,8b) zum Einrasten in Bodenausnehmungen (14) der Ladungsträger (2) ausgebildet sind, dadurch gekennzeichnet, dass der Querschnitt der vertikalen Regalstützen (4) mindestens zur Einfahrseite der Ladungsträger (2) hin verjüngt ausgebildet ist und dass die Auflagestäbe (8a,8b) einen nach unten offenen U-förmigen Querschnitt aufweisen und die Schenkel (18) des U beidseits der Regalstützen (4) mittels ausgebogener Schenkelteile (22,30) gesichert sind.

2. Regal nach Anspruch 1, dadurch gekennzeichnet, dass der Querschnitt der vertikalen Regalstützen (4) auch auf der der Einfahrseite abgewandten Seite verjüngt ausgebildet ist.

3. Regal nach Anspruch 1 oder 2, dadurch gekennzeichnet, dass vertikale Regalstützen (4) durch in Einfahrrichtung (12) der Ladungsträger (2) verlaufende Querträger (42) verbunden sind, die ebenfalls Auflagestäbe (8,8a,8b) für die Ladungsträger (2) aufweisen.

4. Regal nach einem der Ansprüche 1 bis 3, dadurch ge kennzeichnet, dass die Auflagestäbe (8,8a,8b) eine gerundete Oberseite (16) aufweisen.

## Claims

1. Rack for load carriers that can be inserted and removed, comprising vertical rack uprights (4) made of a hollow sectional iron and having vertical rows of holes (10) for receiving support bars (8a,8b), the latter being embodied as support bars (8,8a,8b) that are directed horizontally and transversally with respect to the direction of insertion (12) of the load carriers (2) and maintained in fixed position to be locked in into recesses (14) of the load carriers (2), characterized in that the cross-section of the vertical rack uprights (4) is tapered at least towards the side of insertion of the load carriers (2) and the support bars (8a,8b) have a downwards opening U-shaped cross-section, and the legs (18) of the U-shape are secured in place on both sides of the rack uprights (4) by means of outwards bent leg portions (22,30).

2. Rack according to claim 1, characterized in that the cross-section of the vertical rack uprights (4) is tapered also on the side facing away from the insertion side.

3. Rack according to claim 1 or 2, characterized in that vertical rack uprights (4) are connected by transverse girders (42) that extend in the direction of insertion (12) of the load carriers (2) and also have support bars (8,8a,8b) for the load carriers (2).

4. Rack according to any one of claims 1 to 3, characterized in that the support bars (8,8a,8b) have a rounded off upper face (16).

## Revendications

1. Râtelier pour porte-charges pouvant être introduits et retirés, comportant des montants de râtelier verticaux (4) faits d'un profilé creux et présentant des rangées verticales de trous (10) destinés à recevoir des barreaux de support (8a,8b), ceux-ci étant réalisés sous forme de barreaux de support (8,8a,8b) dirigés horizontalement et transversalement par rapport à la direction d'introduction (12) des porte-charges (2) et maintenus en position fixe, destinés à se loger dans des cavités (14) du fond des porte-charges (2), caractérisé en ce que la section transversale des montants de râtelier verticaux (4) se rétrécit au moins en direction du côté d'introduction des porte-charges (2) et en ce que les barreaux de support (8a,8b) présentent une section transversale en forme de U s'ouvrant vers le bas et que les jambages (18) du U sont verrouillés en place des deux côtés des montants de râtelier (4) au moyen de portions de jambage (22,30) recourbés vers l'extérieur.

2. Râtelier selon la revendication 1, caractérisé en ce que la section transversale des montants de râtelier verticaux (4) se rétrécit aussi en direction du côté opposé au côté d'introduction.

3. Râtelier selon la revendication 1 ou 2, caractérisé en ce que des montants de râtelier verticaux (4) sont reliés par des supports transversaux (42) qui s'étendent en direction d'introduction (12) des porte-charges (2) et comportent eux aussi des barreaux de support (8,8a,8b) destinés aux porte-charges (2).

4. Râtelier selon l'une des revendications 1 à 3, caractérisé en ce que les barreaux de support (8,8a,8b) présentent une face supérieure (16) arrondie.
